# EUROPÄISCHE PATENTSCHRIFT

(11) **EP 0 049 432 B1**
(45) Veröffentlichungstag und Bekanntmachung des Hinweises auf die Patenterteilung: **06.02.1985**
(21) Anmeldenummer: 81107636.3
(22) Anmeldetag: 25.09.1981
(51) Int. Cl.: E04B 5/62, E04B 5/55, E04B 5/57

(54) **Aufhängbare Rasterdecke**
Suspended grid-panel ceiling
Faux-plafond à résilles suspendu

(30) Priorität: 08.10.1980 DE 3038022
(43) Veröffentlichungstag der Anmeldung: 14.04.1982
(73) Patentinhaber: Gema Bauelemente AG, CH-9015 St. Gallen (CH)
(72) Erfinder: Flaig, Willi, CH-9015 St. Gallen (CH)
(74) Vertreter: Vetter, Ewald Otto, Dipl.-Ing.

## Beschreibung

Die Erfindung betrifft eine aufhängbare Rasterdecke nach dem Oberbegriff von Patentanspruch 1.

Eine solche Rasterdecke ist aus der FR-A-2 132 262 bekannt. Ein unbeabsichtigtes Aushängen einzelner Lamellen durch eine Kraft von unten wird durch die Aufhängevorrichtung der Rasterdecke vermieden. Einzelne Lamellen können nur durch vollständiges Abmontieren der Aufhängevorrichtung herausgenommen werden. Die stirnseitig mit Haken versehenen Lamellen haben unterhalb der Haken keine seitliche Führung, so dass Fluchtungsfehler entstehen können. Ferner zeigt das deutsche Gebrauchsmuster 77 16 767 ein gitterförmiges Kassettenelement, welches beispielsweise zur Abschirmung von Leuchten in eine aufhängbare Rasterdecke eingesetzt werden kann. Die Längslamellen-und Querlamellen des Kassettenelements sind an ihren Kreuzungsstellen mit Querschlitzen versehen und ineinandergesteckt. Unterhalb der Schlitze befinden sich Führungsnocken und Klemmnocken. Durch die Klemmwirkung wird ein unbeabsichtigtes Aushängen erschwert, jedoch nicht vollständig vermieden. Die Klemmkraft darf auch nur eine begrenzte Stärke haben, da sonst die Lamellen ausknicken. Die US-A-3 291 978 zeigt ebenfalls ein gitterförmiges Kassettenelement mit an ihren Kreuzungsstellen ineinander gesteckten Lamellen, welche im Querschnitt eine U-förmige Gestalt haben. An den Schlitzenden der einen Lamellen befinden sich Nocken, auf welche die Ränder von Schlitzen der kreuzenden anderen Lamellen aufgedrückt werden.

Die Ränder der Schlitze werden dabei in die Nocken eingedrückt. Auch hier wird ein unbeabsichtigtes Aushängen einzelner Lamellen durch die Klemmwirkung nur erschwert, jedoch nicht vollständig vermieden, und die Klemmkraft darf nur eine begrenzte Stärke haben, da sonst die Lamellen ausknicken.

Durch die Erfindung soll die Aufgabe gelöst werden, eine Rasterdecke der eingangs genannten Art derart auszubilden, dass ein unbeabsichtigtes Aushängen der Querlamellen verhindert wird, ohne dass auf die Querlamellen und die Längslamellen eine Längs- oder Querkraft ausgeübt wird, durch welche die Lamellen verbogen oder ausgeknickt würden, wobei trotzdem eine zerstörungsfreie Demontage nicht nur der gesamten Rasterdecke, sondern auch einzelner Lamellen bei niedrigem Deckenabstand möglich sein soll.

Diese Aufgabe wird gemäss der Erfindung durch die kennzeichnenden Merkmale des Patentanspruchs 1 gelöst. _ _

Durch die Erfindung wird eine Rastenwirkung erzielt. Die Nocken bilden einen definierten Anschlag. Dieser ist beim Anheben der Querlamellen deutlich spürbar. Diese als Anschlag und Rasten wirkenden Nocken können auf die Querlamellen eine wesentlich stärkere Sperrwirkung ausüben als die bekannten Klemmnocken, da sie auf die Lamellen im montierten Zustand überhaupt keine Kraft auswirken, sondern nur beim Einsetzen und Herausnehmen der Querlamellen. Dadurch wird sowohl ein unbeabsichtigtes Aushängen als auch ein Ausknicken einzelner Lamellen im montierten Zustand vermieden. Dabei sind die Lamellen in ihrer Lage genau fixiert. Trotzdem sind nicht nur die gesamte Rasterdecke, sondern auch einzelne Lamellen rasch demontierbar. Die Gesamtanordnung benötigt keine sichtbaren Montageöffnungen und Befestigungselemente, so dass sie auch optisch gut aussieht.

Unter «Nocken» ist eine Erhöhung der betreffenden Lamelle zu verstehen,über welche eine angrenzende andere Lamelle hinweggerastet werden muss, um sie in ihrer Lage zu fixieren. Am Aussenumfang der Decke können Querlamellen die Stirnseiten von mehreren Längslamellen überbrücken. An den Überbrückungsstellen sind dann entsprechend der Erfindung die Längslamellen an ihren Stirnrändern durch Nocken der Querlamellen geführt. Weitere Merkmale der Erfindung ergeben sich aus den Unteransprüchen.

Mehrere Ausführungsformen der Erfindung werden im folgenden mit Bezug auf die Zeichnungen als Beispiele beschrieben. Darin zeigen:
Fig. 1 eine Rasterdecke nach der Erfindung von unten gesehen,
Fig. 2 eine abgebrochene Draufsicht auf einen Knotenpunkt von drei Lamellen in Form ebener Platten,
Fig. 3 einen Schnitt längs der Ebene III-III in Pfeilrichtung gesehen,
Fig. 4 eine teilweise auseinandergezogene, perspektivische Draufsicht auf eine besondere Ausführungsform der Erfindung mit U-förmigen Lamellen,
Fig. 5 eine bevorzugte Deckenaufhängevorrichtung für U-förmige Lamellen,
Fig. 6 eine Abwandlung der Aufhängevorrichtung zur gleichzeitigen Aufhängung mehrerer ein einem Knotenpunkt zusammentreffender U-förmiger Lamellen,
Fig. 7 eine Draufsicht auf einen Distanzhalter, bevor seine Enden durch Abbiegen die endgültige Gestalt bekommen,
Fig. 8 eine Seitenansicht des Distanzhalters von Fig. 7 in gebrauchsfertig abgebogener Form,
Fig. 9 einen Längsschnitt durch eine U-förmige Lamelle mit eingesetztem Distanzhalter nach Fig. 8,
Fig. 10 eine Ansicht in Richtung des Pfeiles X in Fig. 9 gesehen,
Fig. 11 eine Ansicht in Richtung des Pfeiles XI in Fig. 9 gesehen,
Fig. 12 eine Innenansicht eines Deckels zum Abschluss einer U-förmigen Lamelle,
Fig. 13 einen Schnitt längs der Ebene XIII-XIII in Fig. 12, aus welcher insbesondere eine als Kralle ausgebildete Steckvorrichtung ersichtlich ist,
Fig. 14 eine schematische Darstellung von zwei miteinander verbundenen Lamellen mit verschiedenen Nockenformen,
Fig. 15 einen Schnitt längs der Ebene XV-XV in Fig.14,
Fig. 16 einen Schnitt längs der Ebene XVI-XVI in Fig. 14.
Fig. 1 zeigt eine Rasterdecke mit Längslamellen 1 und Querlamellen 2, ferner mit Rand-Längslamellen 3 und mit Rand-Querlamellen 4.

Abwandlungen, insbesondere eine winkelige, anstelle einer rechtwinkeligen, Anordnung der Lamellen sind möglich.

Fig. 2 zeigt eine Lamelle 5, beispielsweise eine Längslamelle, mit einem oberen Schlitz 6, in welchen die Haken 7 und 8 von angrenzenden Lamellen 9 und 10, beispielsweise Querlamellen, eingehängt sind und in dem Schlitz 6 auf einer Einhängekante 11 (Fig. 3) aufliegen. Dadurch ist das obere Ende der Lamellen 9 und 10 in ihrer Lage fixiert. Die Längslamelle 5 ist mit Abstand unterhalb ihres Schlitzes 6 mit Nocken 12 und 13 versehen, welche die Platten 9 und 10 ebenfalls seitlich fixieren. Durch die übereinander liegenden Fixierpunkte durch die Haken 7 und 8 einerseits und die Nocken 12 und 13 andererseits werden die Lamellen in einer genau fluchtenden Lage gehalten. Wenn entsprechend Fig. 3 auch die Querlamellen 9 und 10 mit Nocken 14 und 15 versehen sind, welche beim Einhängen dieser Querlamellen 7 und 10 über die Nocken 12 und 13 der Längslamelle 5 hinweg rasten, dann sind diese Querlamellen 7 und 10 auch vertikal gesichert und können nicht unbeabsichtigt nach oben bewegt und ausgehängt werden. Dieses Aushängen ist dann nur möglich, wenn es beabsichtigt ist.

Die Nocken 12 bis 15 haben eine so niedrige Höhe und der Lamellenverbund ist so nachgiebig, dass die mit Haken 7, 8 versehenen Lamellen 9, 10 über die Nocken 12,13 der mit einem Schlitz 6 versehenen Längslamelle 5 hinweg in eine feste Lage eingerastet sowie ohne Zerstörung zu Demontagezwecken wieder ausgerastet werden können.

Fig. 4 zeigt im Querschnitt im wesentlichen U-förmige Längslamellen 21, Querlamellen 22, Rand-Längslamellen 23 und Rand-Querlamellen 24. Sie haben jeweils zwei nach oben weisende Schenkel 25 und 26 sowie einen deren unteres Ende verbindenen Steg 27. An den oberen Enden der Schenkel 25 und 26 befinden sich bei allen als Zwischenstücke dienenden Querlamellen 22 nach vorne und nach unten weisende Haken 28. Vorzugsweise haben auch die Enden der Längslamellen 21 solche Haken 28. Auch die Randlamellen 23 und 24 können solche Haken 28 haben. Die Haken 28 sind in paarweise angeordnete Schlitze 29 der Schenkel 25 und 26 der betreffenden anderen Lamellen 21, 23, 24 einhängbar. Unterhalb der Schlitze 29 befinden sich Nocken 30 bzw. 31, über welche die Schenkel 25 und 26 der mit ihren Haken 28 eingehängten Lamellen 21 und 22 hinweg greifen und dadurch in seitlicher Lage fixiert werden. Die Nocken 30 sind als Sicken gezeichnet, während die Nocken 31 als bügelartige Ausprägungen gezeichnet sind. Die Nocken 30 sind so weit unterhalb der Schlitze 29 angeordnet, dass sie an der Innenfläche des Steges 27 der eingehängten Lamelle, beispielsweise 22, einrasten und dadurch diese Lamellen an einem unbeabsichtigten Anheben nach oben hindern.

Wie aus Fig. 4 ersichtlich ist, haben die Längslamellen 21 in beiden Schenkeln 25 und 26 Schlitze 29, und die als Zwischenlamellen dienenden Querlamellen 22 haben jeweils an beiden Stirnseiten die Haken 28.______ - Aus ästhetischen Gründen sind die den Raster begrenzenden Rand-Längslamellen 23 und Rand-Querlamellen 24 jeweils nur an ihrem inneren Schenkel 26 mit Schlitzen 29 versehen. Die lediglich als Zwischenstücke dienenden Querlamellen 22 haben dagegen keine Schlitze 29, sondern lediglich stirnseitig die Haken 28.

Die Längslamellen 21 haben zusätzlich zu den Schlitzen 29 und Nocken 30 auch stirnseitig Haken 28, die in entsprechende Schlitze 29 des inneren Schenkels 26 der sich über mehrere Längslamellen 21 erstreckenden Rand-Querlamelle 24 eingehängt sind. Die Rand-Querlamelle 24 könnte anstelle der bügelartigen Nocken 31 auch sickenartige Nocken 30 oder andersartige Nocken haben. _ _

Wenn die Lamellen nur oben eingehängt und an einer tiefer gelegenen Stelle an einer seitlichen Bewegung durch Nocken gehindert werden, dann besteht zumindest bei einigen der Randlamellen, in Fig. 4 bei der Rand-Querlamelle 24 die Gefahr, dass die Rand-Querlamelle 24 zwar oben bei ihren Schlitzen von den Haken 28 der Längslamellen 21 gehalten wird, dass jedoch ihr unteres Ende mit dem Steg 27 nicht sauber an den Längslamellen 21 anliegt, sondern nach hinten ausweichend absteht, weil auf der Rückseite der Rand-Querlamelle 24 kein Gegenelement mehr vorhanden ist. Aus diesem Grunde ist die Quer-Randlamelle an ihrem den Längslamellen 21 zugewandten Schenkel 26, nahe ihres unteren Endes beim Steg 27, mit einem Halteelement 36 versehen. Dieses wird beim Einhängen der Längslamellen 21 in deren Stirnseiten eingesteckt und hält dann diese Lamellen zusammen. In bevorzugter Ausführungsform haben die Halteelemente die Form von Krallen, welche sich zwischen den Schenkeln 25 und 26 der Längslamellen 21 festkrallen, in deren Stirnseiten sie eingesteckt sind. Einzelheiten dieser Krallen 36 sind aus den Fig. 12 und 13 ersichtlich, welche einen mit solchen Krallen versehenen Deckel 37 zum Verschliessen der sichtbaren Stirnseite 38 der Rand-Querlamelle 34 zeigt. Die Krallen 36 weisen jeweils zwei Steckerteile 39 und 40 auf. Deren nach aussen weisende Krallenspitzen 41 und 42 krallen sich jeweils von innen in die Schenkel 25 und 26 der Lamellen. Die beiden Krallenteile 39 und 40 haben jeweils auch eine nach innen einander zugewandte Krallenkante 43 bzw. 44. Dadurch ist es möglich, eine gleiche Kralle, wie sie unten nahe des Schenkelsteges 27 verwendet wird, auch an den oberen Schenkelenden zu verwenden. Am oberen Schenkelende dienen sie nicht nur zum Festhalten der Lamelle, sondern auch zum Festhalten der Lamellenschenkel, damit diese nicht unbeabsichtigt auseinander gebogen werden. Die in Fig. 4 gezeigte bevorzugte Ausführungsform verwendet Lamellen 21, 22, 23 und 24, deren obere Schenkelenden zweimal nach innen abgewinkelte Abschnitte aufweisen, nämlich horizontal einander zugewandte Zwischenabschnitte 46 und 47, sowie sich daran abgewinkelt anschliessende, V-förmig in das Lamelleninnere aufeinander zulaufende Endabschnitte 48 und 49, deren Ränder unter Bildung einer längs verlaufenden Öffnung 50 einen bestimmten Abstand voneinander haben. Dadurch können die Krallenteile 39 und 40 am oberen Lamellenende jeweils zwischen die inneren Endabschnitte 48 und 49 sowie die äusseren Schenkelabschnitte 51 und 52 eingedrückt werden. _,_

Die Schlitze 29 erstrecken sich von den äusseren Abschnitten 51 und 52 der Schenkel 25 und 26 bis in die oberen Zwischenabschnitte 46 und 47. Die Schlitze 29 können sich zwar auch bis in die Endabschnitte 48 und 49 erstrecken, sollten sie jedoch nicht vollständig durchtrennen, da sonst ein grosser Teil der Festigkeit und Steifigkeit verloren geht. Der V-förmig schräge, statt parallele, Verlauf der einander benachbarten Endabschnitte 48 und 49 ist wichtig, weil dadurch die Lamellen versteift werden und weil dadurch Ungenauigkeiten in der Fertigung und in der Montage ausgeglichen werden können. Ferner ermöglichen sie eine satte Einspannung zwischen Kupplungselemente 61 und 62 einer Deckenaufhängevorrichtung 60, ohne dass die Lamelle verformt wird. Beim Einspannen wird die betreffende Lamelle 21 bis 24 in ihrer Lage fixiert und gleichzeitig werden ihre Lamellenschenkel 25, 26 auf genauem Abstand gehalten.

Fig. 5 zeigt eine Deckenaufhängevorrichtung 60 mit zwei Kupplungselementen 61 und 62, welche zu den V-förmig zueinander verlaufenden Endabschnitten 48 und 49 komplementär geformte Einspannflächen 63 und 64 bzw. 65 und 66 aufweisen. Die beiden Kupplungselemente 61 und 62 sind durch eine Gewindestange 67 miteinander verbunden, die in eine Gewindebohrung 68 des unteren Kupplungselementes eingeschraubt ist. Die Gewindebohrung 68 ist vorzugsweise durch eine auf das untere Kupplungselement 61 aufgeschweisste Mutter gebildet. Oberhalb des oberen Kupplungselementes 62 ist auf die Gewindestange 67 eine Mutter 69 aufgeschraubt.

Das untere Kupplungselement 61 hat die Form einer U-Schiene mit schräg nach oben auseinanderlaufenden Schenkeln 70 und 71 und umgreift von unten die Endabschnitte 48 und 49 der Schenkel 25 und 26 der Lamellen, wie dies in Fig. 5 in abgebrochener Darstellung angedeutet ist.

Das obere Kupplungselement 62 ist ein Flacheisen, welches an seinen Enden abgebogen ist, wobei die Enden mit den genannten Passflächen 64 und 66 versehen sind. Die abgebogenen Enden 72 und 73 werden in die Öffnung 50 zwischen den Endabschnitten 48 und 49 der Lamellenschenkel 25 und 26 eingefügt und halten dadurch diese Schenkelenden auf dem erforderlichen Abstand.

Durch die genannten schrägen Flächen werden Herstellungstoleranzen automatisch ausgeglichen, ferner werden Drücke auf Lamellenränder vermieden, welche zu Verformungen führen können und es ergibt sich ein in sich steifer, genau fluchtender Rasterverbund. Entsprechend Fig. 6 kann die Kupplung der Deckenaufhängevorrichtung mehrere, gegebenenfalls winkelig zueinander angeordnete, aneinander angrenzende Lamellen 21 bis 24 übergreifen und fest miteinander verbinden. Fig. 6 zeigt eine Aufhängevorrichtung 80 mit einem T-förmigen oberen Kupplungselement 81 und zwei unteren Kupplungselementen 82 und 83, welch letztere in aneinander angrenzende Lamellen 21 und 24 einsetzbar sind. Dabei kann die gezeigte Rand-Querlamelle 24 aus mehreren in Längsrichtung aneinander angesetzten Einzellamellen bestehen und das untere Kupplungselement 82 kann zwei solche aneinanderfolgende Rand-Querlamellen 24 überbrücken und miteinander verbinden. Zusammen mit der Längslamelle 21 können auf diese Weise beispielsweise drei Lamellen miteinander verbunden werden. In weiterer Abwandlung kann das obere Kupplungselement 81 auch kreuzförmig ausgebildet sein, so dass auf der anderen Seite der Querlamelle 24 eine weitere Längslamelle 21 angesetzt werden kann. Das Zusammenklemmen der Schenkel-Endabschnitte 48 und 49 der Lamellen zwischen die oberen und unteren Kupplungselemente 81 und 82 kann durch eine zur Aufhängung dienende Gewindestange 84 und eine weitere Schraube 85 erfolgen. In Fig. 6 sind Teile, welche denjenigen von Fig. 5 entsprechen, mit den gleichen Bezugszahlen wie in Fig. 5 versehen.

Bei langen, U-förmigen Lamellen und langen Abständen zwischen den genannten Deckenaufhängevorrichtungen besteht die Gefahr, dass die Schenkel 25 und 26 der Lamellen 21 bis 24 sich ausbeulen und dann nicht mehr parallel verlaufen. Deshalb sind auf langen Strecken zwischen die Enden 46 bis 49 der Schenkel 25 und 26 der Lamellen 21 bis 24 Distanzhalter 90 eingesetzt, wie sie in den Fig. 7 bis 11 gezeigt sind. Diese haben die Form eines Federblattes, das an einem Ende 91 seitlich Haken 92 mit einer Hakenausnehmung 93 zum Einhängen in die inneren Schenkel-Endabschnitte 48 und 49 aufweist. Am anderen Ende 94 ist das Federblatt mit aufeinander zulaufenden Seitenflächen 95 ungefähr spitzförmig verjüngt, damit es zwischen die oberen Enden 46 bis 49 der Lamellenschenkel 25 und 26 eingedrückt werden kann, nach dem das Federblatt bereits mit seinen Haken 92, 93 an den Rändern der inneren Endabschnitte 48 und 49 der Lamellenschenkel 25 und 29 eingehängt wurde. Die Endabschnitte 48 und 49 der Lamellenschenkel werden in den Ausnehmungen 93 der Haken 92 seitlich festgehalten. Zur Erleichterung beim Einstecken des anderen Federblattendes 94 ist dieses Federblattende 94 durch einen Längsschlitz 96 gabelartig aufgeteilt, so dass die beiden Gabelteile 97 und 98 dieses Federblattendes in Querrichtung federn können. Die Breite 100 des Distanzhalters entspricht der Breite der Öffnung 50 zwischen den Endabschnitten 48 und 49 der Lamellen. Die Haken 92 am Ende 91 stehen über diese Breite über. Das andere Ende 94 hat über diese Breite überstehende Nasen 101, die beim Hineindrücken des Endes 94 an den Rändern der Endabschnitte 48 und 49 der Lamellenschenkel einrasten. Der Distanzhalter ist zwischen seinen Enden 91 und 94 mit einer Auflagefläche 102 versehen, die auf den Lamellenschenkeln 25 und 26 oben aufliegt und als Festpunkt dient, um welchen die beiden Federblattenden 91 und 94 des Halters beim Einhängen der Haken 92 und anschliessenden Einrasten der Nasen 101 gespannt werden.

Ein besonderes Merkmal der Rasterdecke besteht ferner darin, dass die mit Haken 28 versehenen Lamellenenden mit ihren Zwischenabschnitten 46 und 47 jeweils auf den Zwischenabschnitten 46 und 47 der mit Schlitzen versehenen Lamellen aufliegen. Dadurch kommen an diesen Stossstellen die mit Haken versehenen Lamellen, insbesondere die Lamellen 22, um Materialdicke höher zu liegen, als die Lamellen, in die sie eingehängt sind, insbesondere die Längslamellen 21. Dies dient nicht nur zur Fixierung der Lamellen, sondern hat auch die optische Wirkung, dass zwischen dem beispielsweise in Fig. 6 mit 103 bezeichneten runden unteren Lamellenrand und der angrenzenden scharfkantigen Stirnseite 104 der benachbarten Lamelle kein unschöner Zwischenraum entsteht.

Fig. 14 zeigt schematisch eine Längslamelle 21, die in die Rand-Querlamelle 24 eingehängt ist. Im Schenkel 26 der Querlamelle 24 sind zwei Nokken in Form von vertikalen Ausstanzungen 110 gebildet, welche an den Innenflächen der Schenkel 25 und 26 der Längslamelle 21 anliegen und diese seitlich festhalten. Ein im Schenkel 26 der Querlamelle 24 gebildete Nocken in Form einer Sicke 111 liegt an der Innenfläche des Steges 27 der Längslamelle 21 an, so dass diese über die Sicke 111 hinweg gedrückt werden muss, wenn sie ausgehängt werden soll. Fig. 15 zeigt die Sicke 111 in einer Schnittansicht längs der Ebene XV-XV in Fig. 14. Fig. 16 zeigt eine durch zwei Vertikalschnitte und Herausdrücken gebildete Nocke 110 der Querlamelle 24 längs der Ebene XVI-XVI in Fig. 14.

Die genannten Nocken und Halteelemente bzw. Krallen haben jeweils die Funktion des Justierens und Klemmens zwischen den einzelnen Lamellen. Dadurch können diese leicht montiert und ohne Zerstörung wieder demontiert werden.

## Patentansprüche

1. Aufhängbare Rasterdecke mit Längslamellen (5; 21, 23), die in ihrem oberen Bereich vertikale, zum oberen Rand hin offene Schlitze (6; 29) aufweisen, in die an den Stirnseiten von Querlamellen (9, 10; 22) angeordnete Haken (7, 8; 28) eingehängt sind, wobei die unteren Schlitzenden Auflagerflächen für die entsprechenden unteren Hakenflächen bilden, dadurch gekennzeichnet, dass die Querlamellen (9, 10; 22) an ihren Stirnrändern durch Nocken (12, 13; 30) seitlich geführt sind, die aus den Längslamellen (5; 21, 23) vorstehen, und dass die Querlamellen stirnseitig Rastflächen (14, 15; 27) aufweisen, die zum Ein- bzw. Aushängen der Haken (7, 8; 28) über die Nocken (13; 14; 30) hinwegbewegt werden müssen.

2. Rasterdecke nach Anspruch 1, bei der die Lamellen (21-24) einen U-förmigen, nach oben offenen Querschnitt haben, dadurch gekennzeichnet, dass die Haken (28) an beiden Schenkeln der Querlamellen vorhanden sind, dass zur Aufnahme dieser Haken in den Schenkeln (25, 26) der Längslamellen (21) jeweils zwei Schlitze (29) im Abstand der aufzunehmenden Haken paarweise vorhanden sind, und dass die Nocken (30) ebenfalls an den mit Schlitzen (28) versehenen Schenkeln gebildet sind und an den Innenflächen der mit Haken (28) versehenen Lamellenstirnseiten einrasten.

3. Rasterdecke nach Anspruch 2, dadurch gekennzeichnet, dass an den beiden oberen Schenkelenden der U-förmigen Lamellen (21, 22) Abwinkelungen mit in das Lamelleninnere verlaufenden Schenkelteilen (46-49) vorgesehen sind, welche zwischen sich eine längsverlaufende Öffnung (50) bilden, wobei sich die Schlitze (29) von den äusseren Abschnitten der Lamellenschenkel (25, 26) bis in die nach innen verlaufenden Schenkelteile, jedoch nicht vollständig durch diese hindurch erstrecken, und dabei diese Schenkelteile vorzugsweise aus horizontal nach innen verlaufenden Zwischenabschnitten (46, 47) und nochmals dazu abgewinkelten Endabschnitten (48,49) bestehen.

4. Rasterdecke nach Anspruch 3, dadurch gekennzeichnet, dass die inneren Endabschnitte (48, 49) der Lamellenschenkel (25, 26) in das Lamelleninnere V-förmig aufeinander zulaufen.

5. Rasterdecke nach einem der Ansprüche 1 bis 4, dadurch gekennzeichnet, dass die an ihren Enden mit Haken (28) zum Einhängen versehenen Lamellen um die Materialdicke der Lamellen höher angeordnet sind als die mit den Schlitzen (29) versehenen Lamellen, in welche sie eingehängt sind.

## Revendications

1. Plafond en réseau pouvant être suspendu, comportant des lames longitudinales (5, 21, 23), qui présentent, en leur partie supérieure, des fentes verticales (6, 29) ouvertes en direction de leur bord supérieur, fentes dans lesquelles sont suspendus des crochets (7, 8, 28) qui sont prévus aux côtés d'extrémité de lames transversales (9, 10, 22), les extrémités inférieures des fentes formant des faces d'appui pour les faces inférieures correspondantes des crochets, le plafond en réseau étant caractérisé en ce que les lames transversales (9, 10, 22) sont guidées latéralement, à leurs bords d'extrémité, par des sailliées (12, 13, 30) qui s'avancent à l'extérieur des lames longitudinales (5, 21, 23), et en ce que les lames transversales présentent aux extrémités des faces d'arrêt (14, 15, 27) qui doivent être déplacées au-delà des saillies (13,14,30) en vue de la suspension et du détachement des crochets (7, 8, 28).

2. Plafond en réseau suivant la revendication 1, dont les lames (21, 24) sont de section transversale en forme de U ouvert vers le haut, caractérisé en ce que les crochets (28) sont prévus aux deux ailes des lames transversales, en ce que, pour recevoir ces crochets, il est prévu, par paires, dans les ailes (25, 26) des lames longitudinales (21), deux fentes (29) qui sont écartées l'une de l'autre de la distance séparant des crochets à recevoir, et en ce que les saillies (30) sont également formées sur les ailes présentant des fentes (29) et s'accrochent aux faces internes des côtés d'extrémité des Lames qui sont munis de crochets (28). _

3. Plafond en réseau suivant la revendication 2, caractérisé en ce qu'aux deux extrémités supérieures des ailes des lames de section transversale en forme de U (21, 22), il est prévu des coudes formés par des parties d'ailes (46-49) qui rentrent à l'intérieur des lames, parties d'ailes qui forment entre elles une ouverture (50) suivant le sens longitudinal, les fentes (29) des parties externes des ailes (25, 26), des lames s'étendant jusque dans les parties d'ailes rentrantes, mais ne traversant pas complètement celles-ci, et ces parties d'ailes comportant avantageusement des parties intermédiaires (46, 47) dirigées horizontalement vers l'intérieur et des parties d'extrémité (48, 49), encore coudées par rapport à ces parties intermédiaires horizontales.

4. Plafond en réseau suivant la revendication 3 caractérisé en ce que les parties d'extrémité internes (48, 49) des ailes (25, 26) des lames sont dirigées l'une vers l'autre vers l'intérieur des lames de façon à suivre l'allure d'un V.

5. Plafond en réseau suivant l'une quelconque des revendications 1 à 4, caractérisé en ce que les lames qui sont munies aux extrémités de crochets (28) destinés à la suspension dépassent, vers le haut, de l'épaisseur de la matière, les lames présentant des fentes (29) auxquelles elles sont suspendues.

## Claims

1. A screen ceiling which can be suspended, with longitudinal strips (5; 21; 23) which have in their upper region vertical slots (6; 29) open to the upper edge, into which slots the hooks (7, 8; 28) disposed on the end faces of transverse strips (9, 10; 22) are inserted and hung, where the lower ends of the slots form supporting surfaces for the relevant lower surfaces on the hooks, characterised in that the end faces of the transverse strips (9, 10; 22) are guided laterally by cams (12, 13; 30) which project from the longitudinal strips (5; 21, 23), and that on their end faces the transverse strips have locking areas (14,15; 27) which have to be moved away over the cams (13; 14; 30) in order to insert the hooks (7, 8; 28) or to unhook them.

2. A screen ceiling according to Claim 1, in which the strips (21-24) have a U-shaped cross- section which is open at the top, characterised in that the hooks (28) are provided on both the side members of the transverse strips, that two slots (29) are provided for each set of hooks, spaced apart by the distance between the hooks which are to be accommodated, for accommodating these hooks in the side members (25, 26) of the longitudinal strips (21), and that the cams (30) are also formed on the side members equipped with the slots (28) and lock in against the inner surfaces of the ends of the strips equipped with the hooks (28).

3. A screen ceiling according to Claim 2, characterised in that at their two upper ends the side members of the U-shaped strips (21, 22) are provided with bent-out sections with side member sections (46-49) extending towards the inside of the strip, forming between them a longitudinally extending aperture (50), the slots (29) extending from the outer surfaces of the side members (25, 26) of the strips to the side member sections which extend inwards, but not right through the latter sections, and that these side member sections preferably consist of intermediate sections (46, 47) extending horizontally inwards and terminal sections (48, 49) bent again at an angle to the latter.

4. A screen ceiling according to Claim 3, characterised in that the inner terminal sections (48, 49) of the side members (25, 26) of the strips converge to form a V-shape inside the strip.

5. A screen ceiling according to one of Claims 1 to 4, characterised in that the strips with hooks (28) at their ends for suspending them are disposed higher by the thickness of the material of the strips than the strips equipped with the slots (29) in which they are suspended.
